# DEMANDE DE BREVET EUROPEEN

(11) **EP 4 628 998 A1**
(43) Date de publication de la demande: **08.10.2025**
(21) Numéro de dépôt: 24168699.7
(22) Date de dépôt: 05.04.2024
(51) Int. Cl.: G04F 7/08

(54) **DISPOSITIF DE REMISE À ZÉRO POUR PIÈCE D'HORLOGERIE**

(71) Demandeur: PATEK PHILIPPE SA GENEVE, 1204 Genève (CH)
(72) Inventeur: DA SILVA, Jorge, 1228 Plan-les-Ouates (CH); GLAUS, Dimitri, 1228 Plan-les-Ouates (CH)
(74) Mandataire: Micheli & Cie SA

(57) **Abrégé**

Le dispositif de remise à zéro (1) pour pièce d'horlogerie selon l'invention comprend un organe de commande (2), au moins deux cames de remise à zéro (40, 42, 44), au moins deux marteaux (34, 36, 38) pivotables indépendamment l'un de l'autre et agencés pour coopérer respectivement avec les cames de remise à zéro (40, 42, 44), au moins deux ressorts de marteau (28, 30, 32) agencés pour exercer sur les marteaux (34, 36, 38) respectivement des forces tendant à faire pivoter les marteaux (34, 36, 38) vers les cames de remise à zéro (40, 42, 44), des moyens de verrouillage (52) pour bloquer les marteaux (34, 36, 38) contre l'action des ressorts de marteau (28, 30, 32) pendant une première phase d'un actionnement de l'organe de commande (2), et des moyens d'armage et de déclenchement (16, 18, 20) pour armer les ressorts de marteau (28, 30, 32) pendant la première phase de l'actionnement de l'organe de commande (2) et pour déplacer les moyens de verrouillage (52) de sorte que les moyens de verrouillage (52) libèrent les marteaux (34, 36, 38) pendant une deuxième phase de l'actionnement de l'organe de commande (2) pour que les marteaux (34, 36, 38) viennent frapper les cames de remise à zéro (40, 42, 44). Pour le blocage des marteaux (34, 36, 38) pendant ladite première phase, les moyens de verrouillage (52) comprennent au moins deux éléments de blocage (64, 66, 68) agencés pour coopérer respectivement avec les marteaux (34, 36, 38). Les moyens d'armage et de déclenchement comprennent au moins deux leviers d'armage (16, 18, 20) agencés pour être commandés en parallèle par l'organe de commande (2) et pour armer respectivement les ressorts de marteau (28, 30, 32) pendant ladite première phase.

## Description

La présente invention concerne un dispositif de remise à zéro pour pièce d'horlogerie, notamment pour chronographe.

On connaît par le brevet EP 2884350 un dispositif de remise à zéro comprenant un premier moyen de commande (bouton poussoir), un deuxième moyen de commande lié cinématiquement au premier moyen de commande, au moins deux cames de remise à zéro, au moins deux marteaux de remise à zéro pivotés indépendamment l'un de l'autre et agencés pour coopérer respectivement avec les cames de remise à zéro et au moins deux ressorts de marteau tendant respectivement à faire pivoter les marteaux de remise à zéro vers les cames de remise à zéro. Ce dispositif de remise à zéro comprend en outre un moyen d'armage et de déclenchement constitué par une barre liée cinématiquement au deuxième moyen de commande et portant des goupilles d'armage, ainsi qu'un moyen de verrouillage constitué par un levier.

En position de repos de ce dispositif de remise à zéro, une extrémité libre du deuxième moyen de commande appuie sur un premier des marteaux pour le maintenir éloigné de la came de remise à zéro correspondante. Les marteaux sont reliés en série par une barre de rappel (avec un certain jeu) ou, en variante, par des bras supplémentaires que comportent respectivement les marteaux, de sorte que l'appui du deuxième moyen de commande sur le premier marteau a aussi pour effet de maintenir le ou les autres marteaux éloignés de leurs cames. Lors d'une première phase d'un actionnement du premier moyen de commande, le moyen d'armage et de déclenchement arme les ressorts de marteau par l'intermédiaire de ses goupilles d'armage. Le deuxième moyen de commande n'agit alors plus sur le premier marteau mais ce dernier est empêché de se déplacer vers la came correspondante par le moyen de verrouillage qui se trouve dans sa position de repos. Lors d'une deuxième phase de l'actionnement du premier moyen de commande, le moyen d'armage et de déclenchement coopère avec le moyen de verrouillage pour faire passer ce dernier de sa position de repos à une position de déclenchement dans laquelle il libère le premier marteau, donc aussi le ou les autres marteaux. Sous l'action des ressorts de marteau, les marteaux s'abattent alors sur les cames pour effectuer la remise à zéro. Dès que le premier moyen de commande est relâché par l'utilisateur, l'extrémité libre du deuxième moyen de commande revient agir sur le premier marteau pour le ramener dans sa position de repos éloignée de la came correspondante. Pendant ce mouvement, la barre de rappel ou les bras supplémentaires des marteaux ramènent le ou les autres marteaux dans leur position de repos.

Ce dispositif de remise à zéro présente plusieurs avantages par rapport aux dispositifs de remise à zéro classiques, notamment le fait que la force qui s'applique aux marteaux pour frapper les cames est bien définie et que les marteaux sont indépendants, donc peuvent chacun actionner leur came avec précision.

L'indépendance des marteaux dans ce dispositif de remise à zéro est toutefois relative, à cause de la barre de rappel ou des bras supplémentaires qui les relient en série. Une telle liaison série limite considérablement les possibilités d'agencement du dispositif et d'adaptation à des contraintes d'encombrement imposées par le mécanisme horloger dans lequel le dispositif est destiné à être intégré.

La présente invention vise à offrir davantage de souplesse dans l'agencement du dispositif de remise à zéro et l'utilisation du volume disponible.

A cette fin, il est proposé un dispositif de remise à zéro pour pièce d'horlogerie comprenant un organe de commande, typiquement actionnable (directement ou indirectement) par un utilisateur, au moins deux cames de remise à zéro, au moins deux marteaux pivotables indépendamment l'un de l'autre et agencés pour coopérer respectivement avec les cames de remise à zéro, au moins deux ressorts de marteau agencés pour exercer sur les marteaux respectivement des forces tendant à faire pivoter les marteaux vers les cames de remise à zéro, des moyens de verrouillage pour bloquer les marteaux contre l'action des ressorts de marteau pendant une première phase d'un actionnement de l'organe de commande, et des moyens d'armage et de déclenchement pour armer les ressorts de marteau pendant la première phase de l'actionnement de l'organe de commande et pour déplacer les moyens de verrouillage de sorte que les moyens de verrouillage libèrent les marteaux pendant une deuxième phase de l'actionnement de l'organe de commande pour que les marteaux viennent frapper les cames de remise à zéro, caractérisé en ce que, pour le blocage des marteaux pendant ladite première phase, les moyens de verrouillage comprennent au moins deux éléments de blocage agencés pour coopérer respectivement avec les marteaux, et en ce que les moyens d'armage et de déclenchement comprennent au moins deux leviers d'armage agencés pour être commandés en parallèle par l'organe de commande et pour armer respectivement les ressorts de marteau pendant ladite première phase.

De préférence, le dispositif de remise à zéro selon l'invention comprend en outre au moins l'une des caractéristiques suivantes :
- chaque levier d'armage est agencé pour ramener le marteau correspondant dans une position de repos éloignée de la came de remise à zéro correspondante lors d'un retour de l'organe de commande dans sa position initiale après son actionnement ;
- chaque levier d'armage est monté pivotant autour du même axe que le marteau correspondant ;
- chaque levier d'armage est coplanaire avec le marteau correspondant et guidé en rotation par une tête du marteau correspondant ;
- chaque levier d'armage forme une seule pièce avec le ressort de marteau correspondant ;
- les moyens de verrouillage sont agencés pour être déplacés par au moins un des leviers d'armage pour libérer les marteaux pendant ladite deuxième phase ;
- les marteaux comprennent des premier et deuxième marteaux coplanaires situés de part et d'autre des moyens de verrouillage ;
- les marteaux comprennent un troisième marteau non coplanaire avec les premier et deuxième marteaux ;
- les moyens d'armage et de déclenchement comprennent en outre un organe intermédiaire agencé pour être commandé par l'organe de commande, pour commander en parallèle les leviers d'armage et pour déplacer les moyens de verrouillage de sorte à libérer les marteaux pendant ladite deuxième phase pour que ces derniers viennent frapper les cames de remise à zéro ;
- l'organe intermédiaire est mobile en translation ;
- les moyens de verrouillage comprennent au moins deux leviers de verrouillage comprenant respectivement les éléments de blocage et pivotables indépendamment l'un de l'autre ;
- un organe, de préférence tout-ou-rien, est agencé pour agir sur l'organe de commande de sorte à empêcher l'organe de commande de revenir dans sa position initiale après son actionnement afin de maintenir les marteaux en appui contre les cames de remise à zéro.

La présente invention propose en outre une pièce d'horlogerie, par exemple une montre, en particulier une montre chronographe, comprenant un dispositif de remise à zéro tel que défini ci-dessus.

D'autres caractéristiques et avantages de la présente invention apparaîtront à la lecture de la description détaillée suivante faite en référence aux dessins annexés dans lesquels :
- la figure 1 est une vue en perspective d'un dispositif de remise à zéro selon un premier mode de réalisation de l'invention après son actionnement ;
- la figure 2 est une vue plane de dessus du dispositif de remise à zéro selon le premier mode de réalisation de l'invention dans un état de repos ;
- la figure 3 est une vue plane de dessus du dispositif de remise à zéro selon le premier mode de réalisation de l'invention dans un état armé par l'utilisateur lors d'une remise à zéro ;
- la figure 4 est une vue plane de dessus du dispositif de remise à zéro selon le premier mode de réalisation de l'invention après son actionnement ;
- la figure 5 est une vue plane de dessus d'un dispositif de remise à zéro selon un deuxième mode de réalisation de l'invention pendant son armage par l'utilisateur lors d'une remise à zéro ;
- la figure 6 est la même vue que la figure 5 mais rend visible par transparence les parties cachées.

En référence aux figures 1 et 2, un dispositif de remise à zéro 1 selon un premier mode de réalisation de l'invention, pour un mécanisme horloger tel qu'un mécanisme de chronographe ou de rattrapante, comprend un levier de commande 2 pivoté en un point 4 et soumis à l'action d'un ressort de rappel 6 qui tend à le maintenir dans une position de repos en appui contre une butée 8. Une première extrémité 10 du levier de commande 2 est articulée à un bouton poussoir 12 (représenté schématiquement par une flèche) qui permet à l'utilisateur d'actionner le levier de commande 2 contre l'action du ressort de rappel 6. A une deuxième extrémité 14 du levier de commande 2 sont articulés trois leviers d'armage 16, 18, 20, par exemple au moyen d'une ouverture 22 que présente cette extrémité 14 et dans laquelle sont engagées des goupilles portées par les leviers d'armage 16, 18, 20. Dans l'exemple représenté, deux leviers d'armage 16, 18 parmi les trois leviers d'armage sont coplanaires, le troisième levier d'armage 20 est situé dans un autre plan en étant coaxial avec l'un, 16, des deux leviers d'armage 16, 18 coplanaires, une première goupille 24 portée par le levier d'armage 16 traverse le levier d'armage 20 pour s'engager dans l'ouverture 22 et articuler les leviers d'armage 16, 20 au levier de commande 2, et une deuxième goupille 26 portée par le levier d'armage 18 s'engage dans l'ouverture 22 pour articuler le levier d'armage 18 au levier de commande 2.

Depuis chaque levier d'armage 16, 18, 20 s'étend de manière monobloc avec le levier d'armage une lame formant un ressort de marteau 28, 30, 32. Par leur extrémité libre, les trois ressorts de marteau 28, 30, 32 s'appuient respectivement sur trois marteaux 34, 36, 38 et tendent à déplacer ces trois marteaux vers trois cames de remise à zéro 40, 42, 44 respectives. Les axes imaginaires de rotation 46, 48, 50 des marteaux 34, 36, 38, comme ceux des leviers d'armage 16, 18, 20, du levier de commande 2, des cames de remise à zéro 40, 42, 44 et des moyens de verrouillage 52 qui vont être décrits, sont fixes par rapport au bâti sur lequel est monté le dispositif de remise à zéro 1, et les marteaux 34, 36, 38 sont montés pivotables indépendamment les uns des autres. De préférence, comme illustré, chaque marteau 34, 36, 38 est coaxial et coplanaire avec le levier d'armage 16, 18, 20 correspondant et comprend une tête (seules les têtes 54, 56 des marteaux 34, 36 sont visibles sur les dessins) qui guide en rotation le levier d'armage autour de leur axe commun 46, 48, 50. Les cames de remise à zéro 40, 42, 44 sont typiquement en forme de coeur, comme cela est connu en soi. Les cames de remise à zéro 40, 42, 44 sont par exemple solidaires respectivement d'une aiguille de compteur de minutes, d'une aiguille de compteur d'heures et d'une aiguille de seconde de chronographe.

Des moyens de verrouillage 52 sont placés au centre du dispositif 1. Ces moyens de verrouillage 52 comprennent trois éléments de blocage 64, 66, 68 agencés pour coopérer avec trois éléments de blocage correspondants 70, 72, 74 des trois marteaux 34, 36, 38 respectivement, ainsi qu'au moins un élément de déclenchement 76, 77 agencé pour coopérer avec au moins un élément de déclenchement correspondant 78, 79 de l'ensemble des trois leviers d'armage 16, 18, 20. Dans l'exemple représenté, les moyens de verrouillage 52 sont sous la forme de deux organes de verrouillage 53a, 53b indépendants, rotatifs, coaxiaux et soumis chacun à l'action d'un ressort de rappel 62a, 62b, les éléments de blocage 64, 66 et un premier élément de déclenchement 76 sont des protubérances de l'organe de verrouillage 53a qui est coplanaire avec les leviers d'armage 16, 18 et les marteaux 34, 36, l'élément de blocage 68 est une protubérance de l'organe de verrouillage 53b qui est coplanaire avec le levier d'armage 20 et le marteau 38, le levier d'armage 16 comprend un deuxième élément de déclenchement 78, sous la forme d'une protubérance, agencé pour coopérer avec le premier élément de déclenchement 76, et l'organe de verrouillage 53b comprend un troisième élément de déclenchement 77, sous la forme d'un décrochement, agencé pour coopérer avec un quatrième élément de déclenchement 79, se présentant sous la forme d'une protubérance, que comprend le levier d'armage 20. Dans des variantes, toutefois, les deux organes de verrouillage 53a, 53b pourraient être solidaires et n'avoir ensemble qu'un seul élément de déclenchement associé à un seul élément de déclenchement de l'ensemble des leviers d'armage 16, 18, 20, ou un organe de verrouillage indépendant ayant un élément de blocage et un élément de déclenchement associé à un élément de déclenchement d'un levier d'armage respectif pourrait être prévu pour chacun des marteaux 34, 36, 38.

Le dispositif 1 fonctionne de la manière suivante. Dans son état de repos (figure 2), le levier de commande 2 est maintenu en appui contre sa butée 8 par le ressort de rappel 6, les moyens de verrouillage 52 sont maintenus par leurs ressorts de rappel 62a, 62b dans une position de verrouillage contre une butée commune 63 où leurs éléments de blocage 64, 66, 68 sont sur la trajectoire des éléments de blocage 70, 72, 74 des marteaux et empêchent donc les marteaux de tomber vers les cames de remise à zéro, et les ressorts de marteau 28, 30, 32 sont légèrement armés. Lorsque l'utilisateur actionne le bouton poussoir 12 (figure 3), ce dernier fait pivoter le levier de commande 2 contre l'action de son ressort de rappel 6 (c'est-à-dire dans le sens antihoraire sur les figures), ce qui fait pivoter chacun des trois leviers d'armage 16, 18, 20 dans un sens qui le rapproche de la position angulaire du marteau 34, 36, 38 correspondant. Pendant une première phase de l'actionnement du bouton poussoir 12 et du levier de commande 2, les moyens de verrouillage 52 restent dans leur position de verrouillage de sorte que, les marteaux 34, 36, 38 étant bloqués par les moyens de verrouillage 52, le déplacement des leviers d'armage 16, 18, 20 arme les ressorts de marteau 28, 30, 32.

A un instant donné pendant l'actionnement du bouton poussoir 12 et du levier de commande 2, les éléments de déclenchement 78, 79 des leviers d'armage 16, 20 entrent en contact avec les éléments de déclenchement 76, 77 des moyens de verrouillage 52 (la figure 3 montre l'état du dispositif 1 peu après cet instant). Commence alors une deuxième phase dudit actionnement, typiquement beaucoup plus courte que la première phase, où le déplacement des leviers d'armage 16, 18, 20 par le levier de commande 2 fait pivoter les moyens de verrouillage 52 (dans le sens horaire sur les figures) par la coopération entre les éléments de déclenchement 76, 78 et celle entre les éléments de déclenchement 77, 79. Dès que les éléments de blocage 64, 66, 68 des moyens de verrouillage 52 sortent de la trajectoire des éléments de blocage 70, 72, 74 des marteaux (figure 4), les marteaux 34, 36, 38 sont libérés et, sous l'action des ressorts de marteau 28, 30, 32, vont frapper les cames de remise à zéro 40, 42, 44 pour les repositionner et repositionner avec elles les aiguilles indicatrices qu'elles portent.

Lorsque le bouton poussoir 12 est relâché, le ressort de rappel 6 ramène le levier de commande 2 dans sa position de repos et, par des éléments d'entraînement qu'ils comportent (dont seuls deux, 80, 82, sont visibles sur les dessins), les leviers d'armage 16, 18, 20 entraînés par le levier de commande 2 remontent les marteaux 34, 36, 38 jusqu'à leur position initiale, de repos, les ressorts de rappel 62a, 62b ramenant alors les moyens de verrouillage 52 dans leur position de verrouillage.

Le dispositif de remise à zéro 1 peut comprendre en outre un organe tout-ou-rien comprenant par exemple, comme représenté sur les figures, un levier 86 pivoté en un point 88, terminé par un crochet 90 et sur lequel agit un ressort de rappel 92. Dans l'état de repos du dispositif 1 (figure 2), le crochet 90 s'appuie sur une surface 94 de la périphérie du levier de commande 2. Lors de l'actionnement du levier de commande 2 (figure 3), le crochet 90 glisse sur la surface 94 puis passe une dent 96, ressentie par l'utilisateur comme un point dur, juste avant que les moyens de verrouillage 52 libèrent les marteaux 34, 36, 38, pour se positionner de l'autre côté de la dent 96 (figure 4) et empêcher le levier de commande 2 de revenir en arrière. On garantit ainsi qu'une force minimale doit être exercée par l'utilisateur pour effectuer la remise à zéro. De plus, en empêchant le levier de commande 2 de revenir à sa position de repos après son actionnement et après le relâchement du bouton poussoir 12, on permet aux marteaux 34, 36, 38 de rester en appui sur les cames de remise à zéro 40, 42, 44 et ainsi de maintenir les aguilles indicatrices correspondantes en position sans recourir à des freins. Un jeu de leviers peut être prévu pour, lors d'un redémarrage de la fonction chronographe, agir sur l'organe tout ou rien 86, 92 afin qu'il libère le levier de commande 2 et que ce dernier remonte les marteaux 34, 36, 38 par l'intermédiaire des leviers d'armage 16, 18, 20.

Grâce aux moyens de verrouillage 52 qui coopèrent avec chacun des marteaux 34, 36, 38 et aux leviers d'armage 16, 18, 20 commandés en parallèle par le levier de commande 2, le dispositif de remise à zéro 1 selon l'invention peut prendre de multiples formes, avec par exemple des marteaux coplanaires ou non, symétriques ou non, des courses de marteaux identiques ou différentes les unes des autres, des forces identiques ou différentes exercées sur les marteaux, des formes ou tailles de cames de remise à zéro identiques ou différentes, des sécurités identiques ou différentes sur les marteaux, des instants de déclenchement identiques ou différents pour la remise à zéro des différentes aiguilles indicatrices, le tout pour respecter des critères d'encombrement, de répartition des forces et/ou d'esthétique par exemple. La grande indépendance des marteaux facilite en outre l'entretien, la détection des pannes et les réparations du dispositif puisque chaque sous-ensemble levier d'armage - marteau - came peut être testé séparément.

Par ailleurs, on appréciera que l'agencement coaxial de chaque levier d'armage 16, 18, 20 et du marteau 34, 36, 38 correspondant, le guidage en rotation de chaque levier d'armage 16, 18, 20 par une tête 54, 56 du marteau 34, 36, 38 correspondant, la réalisation de chaque ressort de marteau 28, 30, 32 en une seule pièce avec le levier d'armage 16, 18, 20 correspondant et le placement des moyens de verrouillage 52 au centre du dispositif 1, sont autant de caractéristiques qui permettent d'optimiser l'encombrement.

Un dispositif de remise à zéro 1' selon un deuxième mode de réalisation de l'invention, pour un mécanisme horloger tel qu'un mécanisme de chronographe ou de rattrapante, est représenté aux figures 5 et 6. Par rapport au dispositif 1 selon le premier mode de réalisation, ce dispositif de remise à zéro 1' comprend un organe de commande supplémentaire, dit organe intermédiaire 100, interposé entre le levier de commande 2' et les trois leviers d'armage 16', 18', 20'. Cet organe intermédiaire 100 est typiquement sous la forme d'une pièce guidée en translation à laquelle sont articulées l'extrémité du levier de commande 2' opposée à celle articulée au bouton poussoir 12' et des extrémités respectives des leviers d'armage 16', 18', 20'. Ainsi, cet organe intermédiaire 100 est commandé par le levier de commande 2' et commande à son tour, en parallèle, les leviers d'armage 16', 18', 20'. Dans l'exemple représenté, les leviers d'armage 16', 18', 20' pivotent autour d'axes distincts et deux d'entre eux, 16' et 18', sont coplanaires tandis que le troisième 20' est situé dans un autre plan. Dans l'exemple représenté, également, les moyens de verrouillage 52' sont sous la forme de trois leviers de verrouillage 102, 104, 106 indépendants soumis à l'action de ressorts de rappel 108, 110, 112 respectifs qui tendent à les maintenir en appui contre l'organe intermédiaire 100, plus précisément contre des pattes 114, 116, 118 de l'organe intermédiaire 100. Une surface de chaque levier de verrouillage 102, 104, 106 constitue un élément de blocage 64', 66', 68' (cf. figure 6) se situant, dans l'état de repos du dispositif 1', sur la trajectoire d'une goupille 120, 122, 124 que comprend le marteau 34', 36', 38' correspondant et empêchant ainsi le marteau correspondant de se diriger vers la came de remise à zéro 40', 42', 44' correspondante.

Dans ce deuxième mode de réalisation, c'est l'organe intermédiaire 100, et non pas les leviers d'armage 16', 18', 20', qui déplace les moyens de verrouillage 52' pour le déclenchement de la remise à zéro. Dans l'état de repos du dispositif 1', le levier de commande 2' est maintenu en appui contre une butée (non représentée) par son ressort de rappel 6', les leviers de verrouillage 102, 104, 106 sont maintenus en appui contre l'organe intermédiaire 100 par leurs ressorts de rappel 108, 110, 112 et empêchent les marteaux 34', 36', 38' de tomber sur les cames de remise à zéro 40', 42', 44', et les ressorts de marteau 28', 30', 32' sont légèrement armés. Lorsque l'utilisateur actionne le bouton poussoir 12', ce dernier fait pivoter le levier de commande 2' contre l'action de son ressort de rappel 6' (c'est-à-dire dans le sens antihoraire sur les figures 5 et 6), ce qui déplace en translation (vers le bas sur les figures 5 et 6) l'organe intermédiaire 100, fait pivoter chacun des trois leviers d'armage 16', 18', 20' dans un sens qui le rapproche de la position angulaire du marteau 34', 36', 38' correspondant, et fait pivoter chacun des trois leviers de verrouillage 102, 104, 106. Pendant une première phase de l'actionnement du bouton poussoir 12' et du levier de commande 2', les leviers de verrouillage 102, 104, 106, bien que déplacés par l'organe intermédiaire 100, restent au moins partiellement sur la trajectoire des goupilles 120, 122, 124 de sorte que, les marteaux 34', 36', 38' étant bloqués par les leviers de verrouillage 102, 104, 106, le déplacement des leviers d'armage 16', 18', 20' arme les ressorts de marteau 28', 30', 32'.

Pendant une deuxième phase, typiquement très courte, de l'actionnement du bouton poussoir 12' et du levier de commande 2', les leviers de verrouillage 102, 104, 106 sortent de la trajectoire des goupilles 120, 122, 124, libérant ainsi les marteaux 34', 36', 38' qui, sous l'action des ressorts de marteau 28', 30', 32', vont frapper les cames de remise à zéro 40', 42', 44' pour les repositionner et repositionner avec elles les aiguilles indicatrices qu'elles portent.

Lorsque le bouton poussoir 12' est relâché, le ressort de rappel 6' ramène le levier de commande 2' dans sa position de repos et, par des éléments d'entraînement 80', 82', 84' qu'ils comportent, les leviers d'armage 16', 18', 20' entraînés par l'organe intermédiaire 100 lui-même entraîné par le levier de commande 2' remontent les marteaux 34', 36', 38' jusqu'à leur position initiale, de repos, les ressorts de rappel 108, 110, 112 ramenant alors les leviers de verrouillage 102, 104, 106 dans leur position de verrouillage.

Le dispositif de remise à zéro 1' peut comprendre un organe tout-ou-rien similaire à l'organe 86, 92 utilisé dans le premier mode de réalisation.

Le dispositif de remise à zéro 1' présente les mêmes avantages que le dispositif 1 illustré aux figures 1 à 4, avec en plus une indépendance accrue des leviers d'armage et des moyens de verrouillage associés respectivement aux marteaux et avec une répartition des forces qui peut être très différente.

Dans les modes de réalisation décrits, trois sous-ensembles levier d'armage - marteau - came sont prévus. Leur nombre pourrait toutefois être différent, à condition d'être au moins égal à deux.

Bien que la présente invention trouve une application particulière dans la remise à zéro des aiguilles d'un chronographe, elle n'est pas limitée à une telle application. La présente invention peut en effet s'appliquer à toute pièce d'horlogerie dans laquelle on souhaite pouvoir remettre à zéro une ou plusieurs aiguilles.

## Revendications

1. Dispositif de remise à zéro (1 ; 1') pour pièce d'horlogerie comprenant un organe de commande (2 ; 2'), au moins deux cames de remise à zéro (40, 42, 44 ; 40', 42', 44'), au moins deux marteaux (34, 36, 38 ; 34', 36', 38') pivotables indépendamment l'un de l'autre et agencés pour coopérer respectivement avec les cames de remise à zéro (40, 42, 44 ; 40', 42', 44'), au moins deux ressorts de marteau (28, 30, 32 ; 28', 30', 32') agencés pour exercer sur les marteaux (34, 36, 38 ; 34', 36', 38') respectivement des forces tendant à faire pivoter les marteaux (34, 36, 38 ; 34', 36', 38') vers les cames de remise à zéro (40, 42, 44 ; 40', 42', 44'), des moyens de verrouillage (52 ; 52') pour bloquer les marteaux (34, 36, 38 ; 34', 36', 38') contre l'action des ressorts de marteau (28, 30, 32 ; 28', 30', 32') pendant une première phase d'un actionnement de l'organe de commande (2 ; 2'), et des moyens d'armage et de déclenchement (16, 18, 20 ; 16', 18', 20',100) pour armer les ressorts de marteau (28, 30, 32 ; 28', 30', 32') pendant la première phase de l'actionnement de l'organe de commande (2 ; 2') et pour déplacer les moyens de verrouillage (52 ; 52') de sorte que les moyens de verrouillage (52 ; 52') libèrent les marteaux (34, 36, 38 ; 34', 36', 38') pendant une deuxième phase de l'actionnement de l'organe de commande (2 ; 2') pour que les marteaux (34, 36, 38 ; 34', 36', 38') viennent frapper les cames de remise à zéro (40, 42, 44 ; 40', 42', 44'), **caractérisé en ce que**, pour le blocage des marteaux (34, 36, 38 ; 34', 36', 38') pendant ladite première phase, les moyens de verrouillage (52 ; 52') comprennent au moins deux éléments de blocage (64, 66, 68 ; 64', 66', 68') agencés pour coopérer respectivement avec les marteaux (34, 36, 38 ; 34', 36', 38'), et **en ce que** les moyens d'armage et de déclenchement comprennent au moins deux leviers d'armage (16, 18, 20 ; 16', 18', 20') agencés pour être commandés en parallèle par l'organe de commande (2 ; 2') et pour armer respectivement les ressorts de marteau (28, 30, 32 ; 28', 30', 32') pendant ladite première phase.

2. Dispositif selon la revendication 1, **caractérisé en ce que** chaque levier d'armage (16, 18, 20 ; 16', 18', 20') est agencé pour ramener le marteau (34, 36, 38 ; 34', 36', 38') correspondant dans une position de repos éloignée de la came de remise à zéro (40, 42, 44 ; 40', 42', 44') correspondante lors d'un retour de l'organe de commande (2 ; 2') dans sa position initiale après son actionnement.

3. Dispositif selon la revendication 1 ou 2, **caractérisé en ce que** chaque levier d'armage (16, 18, 20 ; 16', 18', 20') est monté pivotant autour du même axe (46, 48, 50) que le marteau (34, 36, 38 ; 34', 36', 38') correspondant.

4. Dispositif selon la revendication 3, **caractérisé en ce que** chaque levier d'armage (16, 18, 20 ; 16', 18', 20') est coplanaire avec le marteau (34, 36, 38 ; 34', 36', 38') correspondant et guidé en rotation par une tête (54, 56) du marteau (34, 36, 38) correspondant.

5. Dispositif selon l'une quelconque des revendications 1 à 4, **caractérisé en ce que** chaque levier d'armage (16, 18, 20 ; 16', 18', 20') forme une seule pièce avec le ressort de marteau (28, 30, 32 ; 28', 30', 32') correspondant.

6. Dispositif selon l'une quelconque des revendications 1 à 5, **caractérisé en ce que** les moyens de verrouillage (52) sont agencés pour être déplacés par au moins un (16) des leviers d'armage (16, 18, 20) pour libérer les marteaux (34, 36, 38) pendant ladite deuxième phase.

7. Dispositif selon l'une quelconque des revendications 1 à 6, **caractérisé en ce que** les marteaux (34, 36, 38) comprennent des premier et deuxième marteaux (34, 36) coplanaires et situés de part et d'autre des moyens de verrouillage (52).

8. Dispositif selon la revendication 7, **caractérisé en ce que** les marteaux (34, 36, 38) comprennent un troisième marteau (38) non coplanaire avec les premier et deuxième marteaux (34, 36).

9. Dispositif selon l'une quelconque des revendications 1 à 5, **caractérisé en ce que** les moyens d'armage et de déclenchement (16', 18', 20', 100) comprennent en outre un organe intermédiaire (100) agencé pour être commandé par l'organe de commande (2'), pour commander en parallèle les leviers d'armage (16', 18', 20') et pour déplacer les moyens de verrouillage (52') de sorte à libérer les marteaux (34', 36', 38') pendant ladite deuxième phase pour que ces derniers viennent frapper les cames de remise à zéro (40', 42', 44').

10. Dispositif selon la revendication 9, **caractérisé en ce que** l'organe intermédiaire (100) est mobile en translation.

11. Dispositif selon la revendication 9 ou 10, **caractérisé en ce que** les moyens de verrouillage (52') comprennent au moins deux leviers de verrouillage (102, 104, 106) comprenant respectivement les éléments de blocage (64', 66', 68') et pivotables indépendamment l'un de l'autre.

12. Dispositif selon l'une quelconque des revendications 1 à 11, **caractérisé en ce qu'**il comprend un organe (86, 92) agencé pour agir sur l'organe de commande (2 ; 2') de sorte à empêcher l'organe de commande (2 ; 2') de revenir dans sa position initiale après son actionnement afin de maintenir les marteaux (34, 36, 38 ; 34', 36', 38') en appui contre les cames de remise à zéro (40, 42, 44 ; 40', 42', 44').

13. Dispositif selon la revendication 12, **caractérisé en ce que** ledit organe (86, 92) agencé pour agir sur l'organe de commande est un organe tout-ou-rien.

14. Pièce d'horlogerie comprenant un dispositif de remise à zéro selon l'une quelconque des revendications 1 à 13.
